# FASCICULE DE BREVET EUROPEEN

(11) **EP 0 556 130 B1**
(45) Date de publication et mention de la délivrance du brevet: **05.06.1996**
(21) Numéro de dépôt: 93400363.3
(22) Date de dépôt: 12.02.1993
(51) Int. Cl.: B65B 25/16, B65B 43/36, B65B 67/04

(54) **Dispositif pour l'emballage d'objets tels que des pains dans des sacs**
Vorrichtung zum Verpacken von Gegenständen, zum Beispiel von Broten, in Beutel
Apparatus for packaging articles, e.g. bread, in bags

(30) Priorité: 13.02.1992 FR 9201630
(43) Date de publication de la demande: 18.08.1993
(73) Titulaire: PORRAZ EMBALLAGE PAPETERIE (SARL), F-73205 Gilly sur Isère (FR); Porraz, Louis, F-73200 Albertville (FR)
(72) Inventeur: Porraz, Louis, F-73200 Albertville (FR)
(74) Mandataire: Derambure, Christian

(56) Documents cités:
- GB-A- 1 140 653
- US-A- 3 044 233
- US-A- 3 678 652
- US-A- 3 715 857
- US-A- 3 727 374

## Description

L'invention concerne un dispositif pour faciliter l'emballage d'objets - notamment d'objets longs tels que des pains- dans des sacs tels que des sacs à soufflets latéraux, initialement pliés à plat et empilés en une pile.

Il est souvent nécessaire de placer des objets dans des sacs initialement pliés à plat et empilés, sans pour autant que la fermeture ultérieure de l'ouverture du sac ne soit imposée. Tel est le cas en particulier de certains produits frais qui doivent être ensachés après leur fabrication en vue de leur vente à la clientèle. Par exemple, le pain vendu dans les magasins en libre service doit être recouvert d'un sac.

On connaît déjà de la demande de brevet français FR-A-2470731 un dispositif d'emballage automatique d'objets de forme allongée tels que des pains. Ce document vise à automatiser intégralement l'opération d'ensachage et à en augmenter la cadence en fournissant un dispositif comprenant plusieurs lignes d'ensachage parallèles. Les pains sont alimentés automatiquement par un tapis transporteur en plusieurs lignes parallèles jusqu'à un magasin d'alimentation de sachets qui comprend un poste de ventilation destiné à souffler de l'air sur l'ouverture des sachets pour les épanouir et faciliter la pénétration du pain dans ces sachets.

Ce dispositif connu présente néanmoins des imperfections et de nombreux inconvénients qui empêchent son exploitation. En particulier, l'objectif visé d'automatiser intégralement l'opération d'ensachage induit la réalisation d'un dispositif complexe, coûteux, et extrêmement délicat à régler et à faire fonctionner. Or, en pratique, il s'avère que dans la plupart des situations, l'automatisation intégrale de l'opération d'ensachage n'est pas requise. De plus, les débits requis ne sont pas généralement tels qu'il soit nécessaire de prévoir des machines à plusieurs lignes d'ensachage automatique parallèles. Or, le réglage du poste de ventilation du dispositif connu est extrêmement délicat voire impossible. Ainsi, en pratique, soit le courant d'air a un débit insuffisant pour effectivement épanouir suffisamment les sacs, soit procure un courant d'air tel que l'intégralité des sacs d'une même pile sont soufflés et emportés par le courant d'air, le maintien des sacs étant insuffisant.

Par ailleurs, ce dispositif connu est encombrant, lourd et ne peut pas être aisément déplacé. Finalement, son coût et sa complexité le rendent hors de portée des utilisateurs potentiels qui sont généralement des entreprises commerciales de petite dimension.

L'invention vise donc à remédier à ces inconvénients en proposant un dispositif permettant de faciliter l'emballage d'objets - notamment d'objets longs tels que des pains- dans des sacs sans pour autant que l'introduction des objets dans les sacs doive être effectuée automatiquement. Ainsi, le but général de la présente invention n'est pas d'automatiser intégralement l'opération d'ensachage, mais uniquement de faciliter l'ensachage manuel et d'en augmenter la productivité. Simultanément, l'invention vise à proposer un tel dispositif qui soit compact, de faible encombrement, léger, ergonomique, qui puisse être utilisé dans différentes positions possibles, et qui ne nécessite aucun réglage particulier.

Le brevet américain US-A-3 678 652 décrit déjà un dispositif pour ouvrir des sacs comprenant un déflecteur qui pince la pile de sacs contre une face de carter et un étrier en U chevauchant les bandes en saillie des sacs pour les serrer et les maintenir. L'installation d'une nouvelle pile de sacs est donc fastidieuse puisqu'elle nécessite la pose de l'étrier qui est une opération délicate dans le contexte commercial d'utilisation du dispositif par des opérateurs non précautionneux. De plus, l'efficacité du maintien des sacs varie au fur et à mesure de l'épuisement de la pile ce qui nécessiterait un réglage du débit d'air au cours de l'utilisation.

On connaît également du brevet américian US-A- 3 044 233, un dispositif selon le préambule de la revendication 1 pour faciliter l'emballage d'objets dans des sacs initialement pliés à plat. Mais l'utilisation d'un tel dispositif nécessite au préalable que la liasse de sacs soit conditionnée au moyen d'une succession d'étapes complexes et donc là encore, l'installation d'une nouvelle pile de sacs est fastidieuse puisqu'elle nécessite de répéter toutes les étapes de conditionnement.

Ainsi, l'invention vise à proposer un dispositif qui permette d'ouvrir le sac placé au-dessus d'une pile de sacs afin de faciliter l'introduction manuelle d'un objet dans ce sac, en évitant ainsi à l'utilisateur d'avoir à prendre le sac et à l'ouvrir. L'invention vise donc uniquement à automatiser l'opération d'ouverture des sacs.

Et dans ce cadre, l'invention vise à proposer un tel dispositif grâce auquel l'installation ou le chargement d'une pile de sacs est instantané et ne nécessite qu'une opération. De plus l'invention vise à proposer un tel dispositif qui ne nécessite aucun réglage particulier du maintien des sacs ni des moyens pour souffler le sac placé au-dessus de la pile, que ce soit au début ou en cours d'utilisation. Plus particulièrement, l'invention vise à proposer un tel dispositif grâce auquel l'orientation du courant d'air est toujours automatiquement adaptée à la hauteur de la pile de sacs, et le maintien des sacs reste constant et de même nature au fur et à mesure de l'utilisation.

Enfin, l'invention vise à proposer un tel dispositif qui soit d'un faible prix de revient, et qui incorpore l'intégralité des différentes fonctionnalités utiles à son utilisation pratique, en particulier qui puisse s'adapter à plusieurs types de sacs, qui puisse fonctionner selon différentes positions possibles - notamment une position au moins sensiblement horizontale et une position au moins sensiblement verticale de la pile de sacs-, qui puisse être posé sur une table et/ou suspendu à une surface verticale, de telle sorte que ce dispositif puisse aisément être installé et utilisé dans les magasins.

Pour ce faire, l'invention concerne un dispositif pour faciliter l'emballage d'objets - notamment d'objets longs tels que des pains - dans des sacs initialement pliés à plat comprenant une ouverture et une bande en saillie de l'ouverture formant une seule épaisseur longitudinale, les sacs étant empilés en une pile en prolongement d'une bouche de soufflage orientée pour former un courant d'air dans une direction au moins parallèle et à la surface d'une face extérieure de soufflage, le dispositif comprenant en outre un ventilateur, un déflecteur d'air disposé à la sortie de la bouche de soufflage et monté mobile de sorte que la déviation du courant d'air peut être modifiée - notamment en fonction de la hauteur de la pile - pour que seul le sac placé au dessus reçoive le courant d'air, et des moyens de maintien de la pile de sacs, caractérisé en ce que les moyens de maintien comprennent une cheville associée rigidement au déflecteur par une de ses extrémités, l'autre extrémité qui est libre étant tournée vers la face extérieure de soufflage et pénétrant dans une perforation de la bande de chacun des sacs qui est constituée d'une matière susceptible de se déchirer - notamment en papier -.

Selon l'invention, les sacs d'emballage de pains par exemple sont en papier et comportent une bande d'extrémité en saillie à leur ouverture dans le sens de la longueur. Ainsi, lorsque les sacs sont empilés, ils présentent une seule feuille de papier à leur extrémité située du côté de l'ouverture.

Selon l'invention, le déflecteur comprend une portion amont s'étendant à travers la face extérieure de soufflage qui est pourvue d'une ouverture ménagée immédiatement en aval de la bouche de soufflage. Cette portion amont est articulée à un bord de l'ouverture par une charnière comprenant un ressort de rappel. Le déflecteur comprend également une portion aval prolongeant la portion amont vers la pile de sacs posée sur une plaque de support.

Selon une autre caractéristique de l'invention, la cheville est évasée, son extrémité libre étant de moindre largeur que son extrémité d'association au déflecteur, par exemple globalement triangulaire et pointue, et la face extérieure de soufflage est pourvue d'une lumière, par exemple oblongue, en regard de la cheville. Les perforations des sacs sont circulaires et la largeur de la lumière oblongue est plus faible que le diamètre des perforations.

Selon l'invention, le dispositif comprend un carter fermé contenant le ventilateur associé rigidement au carter, et une plaque de support de la pile associée rigidement au carter en prolongement de la bouche de soufflage dans la direction du courant d'air, de façon à former un appareil d'un seul tenant, compact, léger et maniable permettant l'insertion manuelle aisée et ergonomique des objets dans les sacs. Selon l'invention, le dispositif est principalement constitué du carter fermé contenant le ventilateur, de la bouche de soufflage, de la plaque de support et des moyens de maintien de la pile.

Selon l'invention, le carter a une forme et des dimensions telles qu'il peut reposer directement ou par l'intermédiaire d'un ou plusieurs pieds sur une surface horizontale selon au moins deux positions correspondant à au moins deux orientations de la plaque de support - notamment une orientation au moins sensiblement horizontale et une orientation au moins sensiblement verticale-.

Le carter comporte une face plane et/ou des pieds opposés à la face extérieure de soufflage permettant de coucher le dispositif avec la plaque de support au moins sensiblement horizontale.

La plaque de support prolonge la face extérieure de soufflage au-delà de son bord extrême libre qui forme une arête de jonction avec une autre face plane du carter, cette autre face formant un angle avec la plaque de support de telle sorte que lorsque cette autre face repose sur une surface horizontale, la plaque de support est au moins sensiblement verticale.

La plaque de support a son extrémité libre munie d'un pied s'étendant du côté du carter.

Selon une caractéristique de l'invention, la largeur du carter perpendiculairement à la face extérieure de soufflage est plus grande du côté de la plaque de support qu'à l'extrémité opposée, et le dispositif comporte un pied s'étendant à partir de et au moins sensiblement perpendiculairement à la face opposée à la face extérieure de soufflage et du côté opposé à la plaque de support. Selon une autre caractéristique de l'invention, le carter est polyédrique - notamment en forme de prisme droit dont les bases forment les parois latérales verticales du carter-.

Selon une autre caractéristique de l'invention, la bouche de soufflage est ménagée dans une contremarche reliant deux parois du carter dont l'une forme la face extérieure de soufflage. Et le ventilateur est inséré dans une chambre de turbulences dont l'entrée est en regard d'une paroi perforée opposée à la face extérieure de soufflage, et dont la sortie correspond à la bouche de soufflage. Cette chambre de turbulences est évasée et a une section d' entrée dont l'aire est semblable à celle de la section de sortie.

L'invention concerne également un tel dispositif qui comporte en combinaison tout ou partie des caractéristiques mentionnée ci-dessus ou ci-après.

L'invention procure ainsi un dispositif qui s'avère satisfaire aux buts mentionnés ci-dessus, et notamment qui est parfaitement compact, léger, qui peut prendre plusieurs positions possibles, qui est de faible coût, simple à réaliser, et qui ne nécessite aucun réglage particulier, seul le sac situé au-dessus de la pile étant effectivement gonflé, les autres sacs étant maintenus, et ce quelle que soit la hauteur de la pile.

D'autres caractéristiques et avantages de l'invention apparaîtront à la lecture de la description suivante qui se réfère aux figures annexées représentant à titre d'exemple non limitatif un mode de réalisation préférentiel, et dans lesquels :
- La figure 1 est une vue en perspective d'un dispositif selon l'invention en position horizontale.
- La figure 2 est une vue en coupe verticale d'un dispositif selon l'invention en position verticale.
- La figure 3 est une vue de détail d'un sac selon l'invention utilisable avec un dispositif selon l'invention.

Le dispositif 1 selon l'invention est destiné à faciliter l'emballage d'objets 2 (qui ne font pas partie intégrante de l'invention) - notamment d'objets longs tels que des pains comme représenté sur les figures- dans des sacs 3 initialement pliés à plat, ces sacs 3 étant empilés en une pile 5. Les sacs sont par exemple du type à soufflets latéraux 4, bien que cela ne soit pas strictement nécessaire dès lors que les sacs 3 peuvent être gonflés. Sur la figure 1, le dispositif 1 est représenté sans sacs.

Le dispositif 1 selon l'invention comprend des moyens 6, 8, 13 pour souffler le sac 3 placé au-dessus de la pile 5, c'est-à-dire pour former un courant d'air en direction de l'ouverture 30 de ce sac 3 en vue de le gonfler. Le dispositif 1 selon l'invention comprend également des moyens 9 de maintien de la pile 5 de sacs dont la fonction est d'éviter que les sacs 3 ne s'envolent sous l'effet du courant d'air généré par les moyens 6, 8, 13 générant ce courant d'air.

Le dispositif 1 selon l'invention est principalement constitué, outre les moyens de maintien, d'un carter 7 fermé contenant un ventilateur 13 qui est associé rigidement à ce carter 7, et qui souffle de l'air dans une bouche 6 de soufflage orientée pour former un courant d'air dans une direction au moins sensiblement parallèle à et à la surface d'une face 15 extérieure de soufflage plane du carter 7, et d'une plaque 16 de support de la pile 5, cette plaque de support étant associée rigidement au carter 7 en prolongement de la bouche 6 de soufflage dans la direction du courant d'air, de façon à former un appareil d'un seul tenant, compact, léger et maniable permettant l'insertion manuelle aisée et ergonomique des objets 2 dans les sacs 3. Le dispositif selon l'invention comporte aussi des moyens 8 de déviation du courant d'air entre la bouche 6 de soufflage et la plaque 16 de support. La plaque 16 de support est allongée et plane et a des dimensions correspondant à celles des sacs 3 pour les supporter en une pile 5.

Le carter 7 a une forme et des dimensions telles qu'il peut reposer directement ou par l'intermédiaire d'un ou plusieurs pieds 17, 18 sur une surface horizontale 28,29 selon au moins deux positions correspondant à au moins deux orientations de la plaque 16 de support. Sur la figure 1, le dispositif 1 repose sur une surface horizontale 28 par l'intermédiaire de deux pieds 17, 18 et d'une arête 33 du carter 7 et la plaque 16 de support a une orientation au moins sensiblement horizontale, de préférence légèrement inclinée par rapport à l'horizontale de façon que le fond 34 des sacs soit à un niveau légèrement inférieur à leur ouverture 30. Sur la figure 2 au contraire, le carter 7 repose sur une surface horizontale 29 formée par exemple par une table 35 et le carter 7 présente une face plane 19 en contact avec cette surface horizontale 29, la plaque 16 de support ayant une position au moins sensiblement verticale, de préférence légèrement inclinée par rapport à la verticale.

Ainsi, comme on le voit sur la figure 1, le carter 7 comporte des pieds 17, 18 opposés à la face 15 extérieure de soufflage permettant de coucher ce dispositif 1 avec la plaque 16 de support au moins sensiblement horizontale. En variante ou en combinaison, le carter 7 peut présenter une face plane dont l'orientation est telle que les pieds 17 ou 18 ne sont pas rendus nécessaires. Par exemple, le carter pourrait présenter une face plane reliant l'arête 33 à l'extrémité libre 36 du pied 18 qui serait alors partie intégrante au carter 7.

Dans le mode de réalisation préférentiel représenté, et selon l'invention, la largeur du carter 7 perpendiculairement à la face 15 extérieure de soufflage est plus grande du côté de la plaque 16 de support qu'à l'extrémité opposée 37. En particulier, cela permet de prévoir que la paroi 26 opposée à la face 15 extérieure de soufflage puisse être verticale lorsque la plaque de support 16 est légèrement inclinée par rapport à la verticale dans la position de la figure 2. Cela permet également d'assurer la stabilité du dispositif 1 dans cette position où la plaque 16 de support est au moins sensiblement verticale. Selon l'invention, le dispositif 1 comporte alors un pied 18 s'étendant à partir de et au moins sensiblement perpendiculaire à la face 38 extérieure de la paroi 26 opposée à la face 15 extérieure de soufflage. Ce pied 18 s'étend du côté opposé à la plaque 16 de support et à une hauteur appropriée selon l'inclinaison par rapport à l'horizontale que l'on souhaite obtenir du dispositif 1 dans la position de la figure 1. Le pied 18 est associé rigidement au carter 7, avantageusement de façon démontable. On pourra noter également que dans la position de la figure 2, ce pied 18 peut servir de moyen de fixation à une surface verticale, son extrémité libre 36 pouvant être associée rigidement par une vis ou autre à une telle surface verticale.

Par ailleurs, la plaque 16 de support prolonge la face 15 extérieure de soufflage au-delà de son bord extrême libre 39 qui forme une arête de jonction avec une autre face 19 plane du carter 7, cette autre face 19 formant un angle avec la plaque 16 de support de telle sorte que lorsque cette autre face 19 repose sur une surface horizontale telle que 29, la plaque 16 de support est au moins sensiblement verticale. Si l'on veut que la plaque 16 de support soit strictement verticale, l'autre face 19 devrait faire un angle droit avec la face 15 extérieure de soufflage. Selon l'invention, on préfère néanmoins que l'angle formé entre la face 15 extérieure de soufflage et l'autre face 19 du carter forme un angle inférieur à 90° - notamment légèrement inférieur à 90° et supérieur à 60°- de façon à incliner légèrement la plaque 16 de support et la pile 5 par rapport à la verticale comme représenté sur la figure 2. La plaque 16 de support a son extrémité libre 40 munie d'un pied 17 s'étendant sous cette plaque 16 de support du côté du carter 7, c'est-à-dire dans la même direction que le pied 18 associé rigidement au carter 7. Ce pied 17 est associé rigidement à l'extrémité libre 40 avantageusement de façon démontable.

Selon l'invention, le carter 7 est polyédrique et, sur les figures, en forme de prisme droit dont les bases forment des parois latérales verticales du carter 7. Sur la figure 1, la paroi latérale verticale située vers l'avant de la figure n'a pas été représentée pour permettre d'illustrer les éléments contenus à l'intérieur du carter 7.

D'autres modes de réalisation du carter 7 et des pieds sont possibles pour obtenir un résultat équivalent, à savoir la possibilité de placer la plaque 16 de support dans au moins deux positions différentes, voire dans un nombre de positions supérieur à 2, selon les besoins. Les pieds 17, 18 peuvent être également associés de façon mobile et/ou amovible par rapport au dispositif 1 pour permettre leur réglage soit en longueur, soit en inclinaison.

Selon l'invention, les moyens 9 de maintien de la pile 5 de sacs comprennent une cheville 9 s'étendant dans une direction au moins sensiblement perpendiculaire à la face 15 extérieure de soufflage du carter 7 dans une perforation 32 ménagée dans une bande 31 d'extrémité en saillie de l'ouverture 30 de chacun des sacs 3, et cette bande 31 au moins est constituée d'une matière susceptible de se déchirer.

Ainsi, un sac 3 d'emballage d'objets - notamment d'objets longs tels que des pains- selon l'invention comprend des soufflets latéraux 4, une ouverture 30, un fond 34, et une bande 31 en saillie de l'ouverture 30 formant, lorsque le sac 3 est plié à plat, une seule épaisseur longitudinale. De tels sacs d'emballage à bande d'ouverture en saillie 31 sont connus en eux-mêmes et notamment utilisés pour ensacher des pains. Selon l'invention, la bande 31 comporte une perforation 32 qui est par exemple et selon l'invention circulaire et au moins sensiblement centrée par rapport à la bande 31. Par ailleurs, la bande 31 en saillie au moins est constituée d'une matière susceptible de se déchirer - notamment en papier-. En pratique, on prévoit généralement que l'ensemble du sac 3 est réalisé dans la même matière, par exemple en papier.

Ainsi, la cheville 9 pénétrant dans les perforations 32 maintient en place les sacs à l'encontre du courant d'air formé en sortie de la bouche 6 de soufflage. Le sac placé au-dessus de la pile 5 se gonfle ce qui facilite l'introduction de l'objet 2 à l'intérieur du sac 3. Puis, la bande 31 se déchire soit sous le poids de l'objet 2, soit sous l'effet d'une action de l'utilisateur pour permettre au sac muni de son contenu d'être séparé de la cheville 9 comme cela est indiqué sur la figure 2. En pratique, il a été constaté que la présence d'une cheville 9 pénétrant dans des perforations 32 permet de créer un courant d'air en sortie de la bouche 6 de soufflage suffisamment important pour gonfler effectivement le sac 3 placé au-dessus de la pile sans pour autant emporter l'intégralité de la pile 5.

Par ailleurs, le dispositif 1 selon l'invention comporte des moyens de déviation du courant d'air constitué d'un déflecteur 8 d'air disposé à la sortie de la bouche 6 de soufflage dont la fonction est de dévier le courant d'air en l'éloignant de la face 15 extérieure de soufflage selon un angle approprié pour que ce courant d'air soit effectivement dirigé vers le sac 3 situé au-dessus de la pile 5 mais uniquement vers ce sac 3. La fonction du déflecteur 8 est également de former des turbulences adéquates pour faciliter le gonflage de ce sac 3 et la pénétration de l'air à l'intérieur via son ouverture 30.

Le déflecteur 8 d'air est monté mobile par rapport à la face 15 extérieure de soufflage de sorte que la déviation du courant d'air peut être modifiée - notamment en fonction de la hauteur de la pile 5 de sacs- pour que seul le sac 3 placé au-dessus reçoive le courant d'air. Le bord extrême libre 41 du déflecteur 8 repose sur la bande 31 du dernier sac 3 placé au-dessus de la pile 5 et monte ou descend selon la hauteur de la pile 5. Et, selon l'invention, on obtient aussi une modification de l'angle de déviation du courant d'air automatiquement sans aucune action manuelle de l'utilisateur. Plus précisément, le déflecteur 8 comprend une portion 21 aval par rapport au courant d'air dont le bord extrême libre 41 est astreint à rester au niveau du sac placé au-dessus de la pile 5. Le déflecteur 8 pince donc les bandes 31 des sacs contre la face 15 de soufflage.

Selon l'invention, le déflecteur 8 comprend une portion amont 20 pénétrant à l'intérieur du carter 7 à travers une ouverture 42 ménagée à travers la paroi 23 du carter 7 formant la face 15 extérieure de soufflage. Cette ouverture 42 est formée d'une lumière disposée immédiatement en aval de la bouche 6 de soufflage. Comme on le voit sur la figure 2, la portion amont 20 du déflecteur 8 est inclinée par rapport au plan de la face 15 extérieure de soufflage de façon à dévier le courant d'air en l'éloignant de cette face 15 extérieure de soufflage. Cette portion amont pénètre à travers l'ouverture 42 de façon que la modification d'inclinaison du déflecteur 8 puisse être aisément obtenue tout en assurant l'efficacité de la déviation du courant d'air en sortie de la bouche 6 de soufflage.

La portion amont 20 du déflecteur 8 est articulée au bord aval 43 de l'ouverture 42 par une charnière 10 comprenant un ressort de rappel 11 qui tend à diminuer la déviation du courant d'air induite par le déflecteur 8. Ainsi, le ressort 11 qui est par exemple un ressort spirale incorporé à la charnière 10 tend à rapprocher la portion aval 21 du déflecteur 8 de la face 15 extérieure de soufflage et à diminuer l'angle que forme la portion amont 20 du déflecteur 8 par rapport au courant d'air en sortie de la bouche 6 de soufflage.

La portion 21 aval prolonge la portion amont 20 vers la plaque 16 de support de façon continue mais comme représenté sur la figure 2 avec un angle d'inclinaison par rapport à la face extérieure de soufflage plus faible. Les deux portions 20, 21 du déflecteur 8 peuvent être jointes par une ligne de pliage comme indiqué sur la figure 2 ou au contraire être raccordées avec une variation continue de courbure.

Selon l'invention, la cheville 9 est portée par le déflecteur 8 et est associée rigidement au déflecteur 8 par une 44 de ses extrémités. L'autre 45 extrémité de la cheville 9 qui est libre pénètre dans les perforations 32 des sacs et est tournée vers la face 15 extérieure de soufflage. La cheville 9 est associée au bord extrême libre 41 de la portion aval 21 du déflecteur 8 par son extrémité 44, et s'étend au moins sensiblement perpendiculairement au déflecteur 8 et à son bord extrême libre 41, vers la face 15 extérieure de soufflage à partir de ce bord 41, jusqu'à son extrémité libre 45.

Selon l'invention, la cheville 9 est évasée perpendiculairement au courant d'air, c'est-à-dire que son extrémité libre 45 est de moindre largeur que son extrémité 44 d'association au déflecteur 8. Par exemple, et selon l'invention, la cheville 9 est globalement triangulaire et pointue.

Par ailleurs, selon l'invention, la face 15 extérieure de soufflage est pourvue d'une lumière 12 en regard de la cheville 9. De préférence, la lumière 12 est oblongue dans la direction perpendiculaire au courant d'air, par exemple rectangulaire, et les perforations 32 des sacs 3 sont circulaires, la largeur de la lumière 12 oblongue étant plus faible que le diamètre des perforations 32. On obtient ainsi un effet de coincement des sacs par la cheville 9 contre la face 15 extérieure de soufflage.

Par ailleurs, le déflecteur 8 est muni de deux poignées 46 permettant de le manipuler, c'est-à-dire de l'éloigner de la face 15 extérieure de soufflage pour placer une nouvelle pile 5 de sacs. En relâchant la poignée 46, la cheville 9 est insérée dans les perforations 32 et la forme pointue de cette cheville 9 ainsi que la lumière 12 oblongue effectuent un centrage automatique et un coincement de la pile de sacs sous l'effet du ressort 11 de rappel. Une fois le déflecteur 8 en place, comme cela est représenté sur la figure 2, on voit que son orientation est automatiquement réalisée pour que seul le sac situé au-dessus de la pile 5 ne reçoive le courant d'air en sortie de la bouche 6 de soufflage.

La bouche 6 de soufflage est ménagée dans une contremarche 22 reliant deux parois 23, 24 parallèles et décalées du carter 7 dont l'une 23 forme la face 15 extérieure de soufflage.

Selon l'invention, le dispositif comporte en outre des moyens 14 pour créer des turbulences dans le courant d'air. Ainsi, le ventilateur 13 est inséré dans une chambre de turbulences 14 associée rigidement au carter 7 dont la sortie correspond à la bouche 6 de soufflage et dont l'entrée 25 est en regard de la paroi 26 du carter 7 qui est opposée à la face 15 extérieure de soufflage. Cette paroi 26 est munie de perforations 27 qui permettent le passage de l'air. Le pied 18 associé au carter 7 à cette paroi 26 est alors creux afin de permettre également le passage de l'air à travers les perforations 27 jusque dans la chambre 14 de turbulences.

Comme on le voit sur la figure 2, le ventilateur 13 est un ventilateur axial dont l'axe 47 est orienté au moins sensiblement dans la même direction que la face 15 extérieure de soufflage et que la bouche 6 de soufflage. De plus, la chambre 14 de turbulences est évasée entre son entrée 25 où elle a une section plus faible, et la paroi 24 du carter 7 décalée par rapport à la face 15 extérieure de soufflage où cette chambre 14 de turbulences a une section plus grande, la bouche 6 de soufflage étant disposée de côté par rapport à cette plus grande section. On crée ainsi un courant de turbulences important dans le courant d'air formé par le ventilateur 13. En effet, ce courant d'air est amené à ricocher contre la face interne 48 de la paroi 24 du carter 7 avant de sortir par la bouche 6 de soufflage. Selon l'invention, la section efficace c'est-à-dire la section perpendiculaire à la direction générale du courant d'air de l'entrée 25 de la chambre 14 de turbulences a une aire semblable à celle de la section efficace de la bouche 6 de soufflage.

Ces dispositions permettent de créer un courant d'air qui s'avère en pratique efficace dans toutes les situations et les positions du dispositif 1, de la plaque 16 de support et du déflecteur 8. En effet, le courant d'air en sortie de la bouche 6 de soufflage est parfaitement dirigé dans la bonne direction et incorpore des turbulences importantes qui engendrent le gonflage rapide du sac situé au-dessus de la pile 5. Il suffit d'introduire alors un objet 2 à l'intérieur du sac gonflé maintenu par la cheville 9 puis de déchirer la bande 31 pour détacher l'ensemble. Par ailleurs, les autres sacs de la pile sont maintenus et restent pliés.

Outre le ventilateur 13 et sa chambre 14 de turbulences, le carter 7 renferme également des moyens d'alimentation électrique 49 et des fils 50 de connexion entre cette alimentation 49 électrique et le ventilateur 13. Une prise électrique 51 permet la connexion de l'alimentation 49 à travers la paroi latérale à un réseau électrique.

Enfin, l'extrémité libre 40 de la plaque 16 de support est recourbée à l'opposé du carter 7 de façon à former un talon 52. Et cette extrémité libre 40 est de préférence constituée d'une pièce indépendante associée de façon réglable à la plaque de support 16 qui comporte une lumière longitudinale 53. Un ergot 54 est associé à l'extrémité libre 40 pour coulisser à l'intérieur, de la lumière 53 longitudinale, et l'extrémité libre 40 est associée par des vis 55 serrées par des papillons 56 qui permettent de bloquer cette extrémité libre 40 sur la plaque 16 de support. Egalement, la plaque 16 de support peut être associée de façon inamovible à la paroi 23 formant la face 15 extérieure de soufflage ou, de préférence comme représenté, de façon amovible grâce à des vis 57 et des papillons 58 de serrage.

## Revendications

1. Dispositif pour faciliter l'emballage d'objets - notamment d'objets longs tels que des pains - dans des sacs (3) initialement pliés à plat comprenant une ouverture (30) et une bande (31) en saillie de l'ouverture (30) formant une seule épaisseur longitudinale, les sacs (3) étant empilés en une pile (5) en prolongement d'une bouche (6) de soufflage orientée pour former un courant d'air dans une direction au moins parallèle à et à la surface d'une face (15) extérieure de soufflage, le dispositif comprenant en outre un ventilateur (13), un déflecteur (8) d'air disposé à la sortie de la bouche (6) de soufflage et monté mobile de sorte que la déviation du courant d'air peut être modifiée - notamment en fonction de la hauteur de la pile (5) - pour que seul le sac (3) placé au-dessus reçoive le courant d'air, et des moyens (9) de maintien de la pile (5) de sacs, caractérisé en ce que les moyens (9) de maintien comprennent une cheville (9) associée rigidement au déflecteur (8) par une de ses extrémités, l'autre (45) extrémité qui est libre étant tournée vers la face (15) extérieure de soufflage et pénétrant dans une perforation (32) de la bande (31) de chacun des sacs qui est constituée d'une matière susceptible de se déchirer - notamment en papier -.

2. Dispositif selon la revendication 1, caractérisé en ce que la cheville (9) est associée au bord externe libre (41) de la portion aval (21) du déflecteur (8) et s'étend vers la face (15) extérieure de soufflage à partir de ce bord (41).

3. Dispositif selon la revendication 1 ou 2, caractérisé en ce que la cheville (9) s'étend dans une direction au moins sensiblement perpendiculaire à la face (15) extérieure de soufflage.

4. Dispositif selon l'une quelconque des revendications 1 à 3, caractérisé en ce que le déflecteur (8) comprend une portion amont (20) s'étendant à travers la face (15) extérieure de soufflage et en ce que cette face (15) extérieure de soufflage est pourvue d'une ouverture (42) ménagée immédiatement en aval de la bouche (6) de soufflage.

5. Dispositif selon la revendication 4, caractérisé en ce que la portion amont (20) du déflecteur (8) est articulée à un bord (43) de l'ouverture (42) par une charnière (10) comprenant un ressort de rappel (11) qui tend à diminuer la déviation de l'air induite par le déflecteur (8).

6. Dispositif selon l'une quelconque des revendications 1 à 5, caractérisé en ce que le déflecteur (8) comprend une portion (21) aval prolongeant la portion amont (20) vers la pile (5) de sacs.

7. Dispositif selon l'une quelconque des revendications 1 à 6, caractérisé en ce que la cheville (9) est évasée, son extrémité libre (45) étant de moindre largeur que son extrémité (44) d'association au déflecteur (8).

8. Dispositif selon la revendication 7, caractérisé en ce que la cheville (9) est globalement triangulaire et pointue.

9. Dispositif selon l'une quelconque des revendications 1 à 8, caractérisé en ce que la face (15) extérieure de soufflage est pourvue d'une lumière (12) en regard de la cheville (9).

10. Dispositif selon la revendication 9, caractérisé en ce que la lumière (12) est oblongue et les perforations (32) des sacs sont circulaires, la largeur de lumière (12) étant plus faible que le diamètre des perforations (32).

11. Dispositif selon l'une quelconque des revendications 1 à 10, caractérisé en ce qu'il comprend un carter (7) fermé contenant le ventilateur (13) associé rigidement au carter (7) et une plaque (16) de support de la pile (5) associée rigidement au carter (7) en prolongement de la bouche (6) de soufflage dans la direction du courant d'air.

12. Dispositif selon la revendication 11, caractérisé en ce que le carter (7) a une forme et des dimensions telles qu'il peut reposer directement ou par l'intermédiaire d'un ou plusieurs pieds (17, 18) sur une surface horizontale selon au moins deux positions correspondant à au moins deux orientations de la plaque (16) de support - notamment une orientation au moins sensiblement horizontale et une orientation au moins sensiblement verticale -.

13. Dispositif selon la revendication 12, caractérisé en ce que le carter (7) comporte une face plane et/ou des pieds (17, 18) opposés à la face (15) extérieure de soufflage permettant de coucher le dispositif avec la plaque (16) de support au moins sensiblement horizontale.

14. Dispositif selon l'une quelconque des revendications 11 à 13, caractérisé en ce que la plaque (16) de support prolonge la face (15) extérieure de soufflage au-delà de son bord extrême libre (39) qui forme une arête de jonction avec une autre face (19) plane du carter (7), cette autre face (19) formant un angle avec la plaque (16) de support de telle sorte que lorsque cette autre face (19) repose sur une surface horizontale, la plaque (16) de support est au moins sensiblement verticale.

15. Dispositif selon l'une quelconque des revendications 11 à 14, caractérisé en ce que la plaque (16) de support a son extrémité libre (40) munie d'un pied (17) s'étendant du côté du carter (7).

16. Dispositif selon l'une quelconque des revendications 12 à 15, caractérisé en ce que la largeur du carter (7) perpendiculairement à la face (15) extérieure de soufflage est plus grande du côté de la plaque (16) de support qu'à l'extrémité opposée (37) et en ce qu'il comporte un pied (18) s'étendant à partir de et au moins sensiblement perpendiculairement à la face (38) opposée à la face (15) extérieure de soufflage et du côté opposé à la plaque (16) de support.

17. Dispositif selon l'une quelconque des revendications 12 à 16, caractérisé en ce que le carter (7) est polyédrique - notamment en forme de prisme droit dont les bases forment les parois latérales verticales du carter -.

18. Dispositif selon l'une quelconque des revendications 1 à 17, caractérisé en ce que la bouche (6) de soufflage est ménagée dans une contremarche (22) reliant deux parois (23, 24) parallèles et décalées du carter (7) dont l'une (23) forme la face (15) extérieure de soufflage.

19. Dispositif selon l'une quelconque des revendications 12 à 18, caractérisé en ce que le ventilateur (13) est inséré dans une chambre de turbulences (14) associée rigidement au carter (7) dont la sortie correspond à la bouche (6) de soufflage et dont l'entrée (25) est en regard d'une paroi (26) du carter (7) qui est opposée à la face (15) extérieure de soufflage, cette paroi (26) étant munie de perforations (27).

20. Dispositif selon la revendication 19, caractérisé en ce que la chambre (14) de turbulences est évasée entre son entrée (25) où elle a une section plus faible et la paroi (24) du carter (7) décalée par rapport à la face (15) extérieure de soufflage où elle a une section plus grande, la bouche (6) de soufflage étant disposée de côté par rapport à cette plus grande section.

21. Dispositif selon l'une quelconque des revendications 19 et 20, caractérisé en ce que la section efficace de l'entrée (25) de la chambre (14) de turbulences a une aire semblable à celle de la section efficace de la bouche (6) de soufflage.

## Claims

1. Device to facilitate the packing of objects - especially long objects, such as bread loaves - in bags (3) initially folded flat, said bags including an opening (30) and a strip (31) projecting from the opening (30)and forming a single longitudinal thickness, the bags (3) being stacked into a pile (5), thus extending a blowing opening (6) orientated so as to form a current of air in a direction at least parallel to and on the surface of an external blowing face (15), said device further including a ventilator (13), an air deflector (8) disposed at the outlet of the blowing opening (6) and mounted mobile so that the deviation of the air current can be modified - especially according to the height of the pile (5) - so that only the bag (3) placed above receives the air current, and means (9) for supporting the pile (5) of bags, wherein the support means (9) include a pin (9) rigidly associated with the deflector (8) by one of its extremities, the other extremity (45), which is free, being orientated towards the outer blowing face (15) and penetrating into a perforation (32) of the strip (31) of each of the bags which is formed of a tearable material, such as paper.

2. Device according to claim 1, wherein the pin (9) is associated with the outer free edge (41) of the downstream portion (21) of the deflector (8) and extends towards the outer blowing face (15) from this edge (41).

3. Device according to claim 1 or 2, wherein the pin (9) extends in a direction at least approximately perpendicular to the outer blowing face (15).

4. Device according to any one of the preceding claims, wherein the deflector (8) includes an upstream portion (20) extending through the outer blowing face (15) and wherein this outer blowing face (15) is provided with an opening (42) fitted immediately downstream of the blowing opening (6).

5. Device according to claim 4, wherein the upstream portion (20) of the deflector (8) is joined to one edge (43) of the opening (42) by a hinge (10) including a recall spring (11) which tends to reduce the deviation of the air induced by the deflector (8).

6. Device according to any one of claims 1 to 5, wherein the deflector (8) includes a downstream portion (21) extending the upstream portion (20) towards the pile (5) of bags.

7. Device according to any one of claims 1 to 6, wherein the pin (9) is flared, its free extremity (45) is narrower than its extremity (44) associated with the deflector (8).

8. Device according to claim 7, wherein the pin (9) is basically triangular and pointed.

9. Device according to any one of claims 1 to 8, wherein the outer blowing face (15) is provided with a slot (12) opposite the pin (9).

10. Device according to claim 9, wherein the slot (12) is oblong and the perforations (32) of the bags are circular, the slot width (12) being smaller than the diameter of the perforations (32).

11. Device according to any one of claims 1 to 10, wherein it includes a closed housing (7) containing the ventilator (13) rigidly associated with the housing (7) and a plate (16) for supporting the pile (5) rigidly associated with the housing prolonging the blowing opening (6) in the direction of the air current.

12. Device according to claim 11, wherein the shape and dimensions of the housing are such that it can rest directly or by means of one or several feet (17, 18) on a horizontal surface according to at least two positions corresponding to at least two orientations of the support plate (16), especially at least one orientation approximately horizontal and at least one orientation approximately vertical.

13. Device according to claim 12, wherein the housing (7) comprises a flat face and/or feet (17, 18) opposite the outer blowing face (15) making it possible to lay down the device with the support plate (16) at least approximately horizontal.

14. Device according to any one of claims 11 to 13, wherein the support plate (16) extends the outer blowing face (15) beyond its free extremity (39) which forms a joining edge with another flat face (19) of the housing (7), this other face (19) forming an angle with the support plate (16) so that, when this other face (19) rests on a horizontal surface, the support plate (16) is at least approximately vertical.

15. Device according to any one of claims 11 to 14, wherein the support plate (16) has its free extremity (40) fitted with a foot (17) extending on the side of the housing (7).

16. Device according to any one of claims 12 to 15, wherein the width of the housing (7) perpendicular to the outer blowing face (15) is larger on the side of the support plate than the opposing extremity (37) and wherein it comprises a foot (18) extending from and at least approximately perpendicular to the face (38) opposite the outer blowing face (15) and on the side opposing the support plate (16).

17. Device according to any one of claims 12 to 16, wherein the housing is polyhedral, especially in the shape shape of a straight prism whose bases form the vertical lateral walls of the housing.

18. Device according to any one of claims 1 to 17, wherein the blowing opening (6) is fitted in a riser (22) connecting two parallel and offset walls (23, 24) of the housing (7), one wall (23) forming the outer blowing face (15).

19. Device according to any one of claims 12 to 18, wherein the ventilator (13) is inserted in a swirl chamber (14) rigidly associated with the housing whose outlet corresponds to the blowing opening (6) and whose inlet (25) is opposite a wall (26) of the housing (7) which opposes the outer blowing face (15), this wall (26) being fitted with perforations (27).

20. Device according to claim 19, wherein the swirl chamber (14) is flared between its inlet (25) where it has a smaller section, and the wall (24) of the housing (7) offset with respect to the outer blowing face (15) where it has a larger section, the blowing opening (6) being disposed sideways with respect to this larger section.

21. Device according to any one of claims 19 and 20, wherein the working section of the inlet (25) of the swirl chamber (14) has an area similar to that of the working section of the blowing opening (6).

## Patentansprüche

1. Vorrichtung zum Erleichtern des Verpackens von Gegenständen, insbesondere von länglichen Gegenständen wie z.B. Broten - in ursprünglich flach gefalteten Beuteln (3), die eine Öffnung (30) und einen eine einzige Stärke in Längsrichtung bildenden, über die Öffnung (30) überstehenden Streifen (31) aufweisen, wobei die Beutel (3) in einem Stapel (5) angeordnet sind, welcher sich in der Verlängerung der Luftaustrittsöffnung (6) eines Gebläses befindet, die so ausgerichtet ist, daß der Luftstrom mindestens parallel zu und auf einer der Außenflächen (15) des Gebläses verläuft, die neben dem Ventilator (13) auch ein Umlenkblech (8) besitzt, das beweglich an der Luftaustrittsöffnung (6) angeordnet ist, sodaß die Richtung des Luftstroms verändert werden kann - insbesondere entsprechend der Höhe des Stapels gefalteter Beutel (3) - um zu erreichen, daß nur der oberste Beutel (3) vom Luftstrom erfaßt wird, während die übrigen Beutel des Stapels durch entsprechende Mittel (9) festgehalten werden,
**dadurch gekennzeichnet, daß** die Mittel zum Festhalten der Beutel des Stapels einen Zapfen (9) aufweisen, der an einem seiner Enden fest mit dem Umlenkblech (8) verbunden ist, während das andere, freie Ende zur Außenfläche (15) des Gebläses hin gerichtet ist und in eine Lochung (32) in dem Streifen (31) jedes Beutels eingeführt ist, wobei letzterer aus einem zerreißbaren Material - insbesondere aus Papier - besteht.

2. Vorrichtung nach Patentanspruch 1, dadurch gekennzeichnet, daß der Zapfen (9) der freien Außenkante (41) des in Blasrichtung gesehen hinteren Teils (21) des Umlenkbleches (8) zugeordnet ist und von dieser Außenkante (41) zur Außenfläche (15) des Gebläses reicht.

3. Vorrichtung nach Patentanspruch 1 oder 2, dadurch gekennzeichnet, daß der Zapfen in eine Richtung weist, die mindestens weitgehend senkrecht zur Außenfläche (15) des Gebläses verläuft.

4. Vorrichtung nach einem der Patentansprüche 1 bis 3, dadurch gekennzeichnet, daß das Umlenkblech (8) ein in Blasrichtung gesehen vorderes Teil (20) besitzt, das durch die Außenfläche (15) des Gebläses reicht, sowie dadurch, daß die Außenfläche (15) des Gebläses eine Öffnung (42) aufweist, die direkt hinter der Luftaustrittsöffnung (6) angeordnet ist.

5. Vorrichtung nach Patentanspruch 4, dadurch gekennzeichnet, daß das vordere Teil (20) des Umlenkbleches (8) über ein Scharnier (10) schwenkbar an einer Kante (43) der Öffnung (42) angebracht ist, wobei das Scharnier (10) mit einer Rückholfeder (11) versehen ist, die eine Verringerung der Umlenkung des Luftstromes durch das Umlenkblech bewirkt.

6. Vorrichtung nach einem der Patentansprüche 1 bis 5 dadurch gekennzeichnet, daß das Umlenkblech ein in Blasrichtung gesehen hinteres Teil (20) aufweist, durch das das entsprechende vordere Teil (21) in Richtung des Stapels (5) von Beuteln hin verlängert wird.

7. Vorrichtung nach einem der Patentansprüche 1 bis 6 dadurch gekennzeichnet, daß der Zapfen (9) aufgeweitet ist, wobei dessen freies Ende (45) einen geringeren Durchmesser aufweist als das dem Umlenkblech (8) zugeordnete Ende (44).

8. Vorrichtung nach Patentanspruch 7, dadurch gekennzeichnet, daß der Zapfen (9) insgesamt gesehen eine dreieckige und zugespitzte Form aufweist.

9. Vorrichtung nach einem der Patentansprüche 1 bis 8, dadurch gekennzeichnet, daß die Außenfläche (15) des Gebläses eine Öffnung (12) gegenüber dem Zapfen (9) aufweist.

10. Vorrichtung nach Patentanspruch 9, dadurch gekennzeichnet, daß die Öffnung (12) länglich ist und die Lochungen (32) in den Beutein rund sind, wobei die Breite der länglichen Öffnung (12) geringer ist als der Durchmesser der runden Lochungen (32).

11. Vorrichtung nach einem der Patentansprüche 1 bis 10, dadurch gekennzeichnet, daß sie ein geschlossenes Gehäuse (7) besitzt, in dem der fest mit dem Gehäuse (7) verbundene Ventilator (13) und eine als Unterlage für den Stapel (5) von Beuteln dienende, ebenfalls fest mit dem Gehäuse (7) verbundene Auflageplatte (16) angebracht sind, wobei letztere in Verlängerung der Luftaustrittsöffnung (6) und in Richtung des Luftstroms angeordnet ist.

12. Vorrichtung nach Patentanspruch 11, dadurch gekennzeichnet, daß die Form und die Abmessungen des Gehäuses (7) so gewählt wurden, daß es direkt oder auf Füßen (17, 18) auf einer waagrechten Fläche aufgestellt werden kann, wobei mindestens zwei Stellungen möglich sind, die mindestens zwei Anordnungsrichtungen der Auflageplatte (16) entsprechen, insbesondere einer mindestens weitgehend waagrechten und einer mindestens weitgehend senkrechten Ausrichtung.

13. Vorrichtung nach Patentanspruch 12, dadurch gekennzeichnet, daß das Gehäuse (7) eine flache Seite sowie Füße (17, 18) aufweist, welche auf der der Außenfläche (15) des Gebläses gegenüberliegenden Seite angebracht sind, sodaß die Vorrichtung mit der Auflageplatte (16) mindestens weitgehend waagrecht angeordnet werden kann.

14. Vorrichtung nach einem der Patentansprüche 11 bis 13, dadurch gekennzeichnet, daß die Auflageplatte (16) eine Verlängerung der Außenfläche des Gebläses über dessen freie Außenkante (39) hinaus bildet, welche eine Verbindungskante mit einer anderen flachen Seite (19) des Gehäuses (7) bildet, während die flache Seite (19) einen Winkel mit der Auflageplatte (16) bildet, sodaß diese mindestens weitgehend senkrecht ausgerichtet ist, wenn die flache Seite (19) des Gehäuses (7) auf einer waagrechten Fläche aufliegt.

15. Vorrichtung nach einem der Patentansprüche 11 bis 14, dadurch gekennzeichnet, daß die Auflageplatte (16) an ihrem freien Ende einen Fuß (17) aufweist, der zum Gehäuse (7) hin ausgerichtet ist.

16. Vorrichtung nach einem der Patentansprüche 12 bis 15, dadurch gekennzeichnet, daß die senkrecht zur Außenfläche (15) des Gebläses an der Längsseite der Auflageplatte (16) befindliche Seite des Gehäuses (7) breiter ist als das gegenüberliegende Ende (37) und dadurch, daß sie einen Fuß (18) besitzt, der mindestens weitgehend senkrecht zu der der Außenfläche (15) des Gebläses und der Auflageplatte (16) gegenüberliegenden Seite (38) und von dieser ausgehend angeordnet ist.

17. Vorrichtung nach einem der Patentansprüche 12 bis 16, dadurch gekennzeichnet, daß das Gehäuse (7) vieleckig ist und insbesondere die Form eines rechtwinkligen Prismas aufweist, dessen Grundflächen die senkrechten Seitenflächen des Gehäuses bilden.

18. Vorrichtung nach einem der Patentansprüche 1 bis 17, dadurch gekennzeichnet, daß die Luftaustrittsöffnung (6) in einer Setzstufe (22) angeordnet ist, mit der zwei parallel zueinander verlaufende und dem Gehäuse (7) gegenüber versetzte Seitenwände (23, 24) miteinander verbunden werden, von denen die eine die Außenfläche (15) des Gebläses bildet.

19. Vorrichtung nach einem der Patentansprüche 12 bis 18, dadurch gekennzeichnet, daß der Ventilator (13) in einer Wirbelkammer (14) eingebaut ist, die fest mit dem Gehäuse (7) verbunden ist und dessen Austritt der Luftaustrittsöffnung (6) entspricht, während sich dessen Eintritt (25) einer Seitenwand (26) des Gehäuses (7) gegenüber befindet, die der Außenfläche (15) des Gebläses gegenüber liegt, wobei die Seitenwand (26) mit Öffnungen (27) versehen ist.

20. Vorrichtung nach Patentanspruch 19, dadurch gekennzeichnet, daß die Wirbelkammer (14) von deren Eintritt (25) zur der Außenfläche (15) des Gebläses versetzt angeordneten Seitenwand (24) des Gehäuses (7) hin aufgeweitet ist, bei der der Querschnitt der Austrittsöffnung somit größer ist, wobei die Luftaustrittsöffnung (6) seitlich von dieser angeordnet ist.

21. Vorrichtung nach einem der Patentansprüche 19 und 20, dadurch gekennzeichnet, daß der effektive Querschnitt des Eintritts (25) in die Wirbelkammer (14) eine Fläche aufweist, die dem effektiven Querschnitt der Luftaustrittsöffnung (6) entspricht.
